# EUROPÄISCHE PATENTSCHRIFT

(11) **EP 2 216 517 B1**
(45) Veröffentlichungstag und Bekanntmachung des Hinweises auf die Patenterteilung: **11.07.2012**
(21) Anmeldenummer: 10150616.0
(22) Anmeldetag: 13.01.2010
(51) Int. Cl.: F01D 21/04, F01D 25/24

(54) **Berstschutzvorrichtung für Radialverdichter**
Burst protection device for radial compressor
Dispositif de protection contre l'éclatement d'un compresseur radial

(30) Priorität: 04.02.2009 EP 09152067
(43) Veröffentlichungstag der Anmeldung: 11.08.2010
(73) Patentinhaber: ABB Turbo Systems AG, 5400 Baden (CH)
(72) Erfinder: Schlienger, Joel, 8008 Zürich (CH); Aberle, Patrick, 5417 Untersiggenthal (CH)
(74) Vertreter: ABB Patent Attorneys

(56) Entgegenhaltungen:
- EP-A- 1 719 879
- EP-A- 2 000 633
- DE-C1- 10 050 931
- FR-A- 2 342 397

## Beschreibung

### Technisches Gebiet

Die Erfindung bezieht sich auf das Gebiet der Abgasturbolader für aufgeladene Brennkraftmaschinen.

Sie betrifft einen Verdichter eines Abgasturboladers mit einer Vorrichtung zur Sicherstellung der verdichterseitigen Berstschutzsicherheit des Abgasturboladers.

### Stand der Technik

Für die Leistungssteigerung einer Brennkraftmaschine (Verbrennungsmotor) werden heutzutage standardmässig Abgasturbolader mit einem der Brennkammer der Brennkraftmaschine Luft für den Verbrennungsvorgang zuführenden Verdichter und einer Abgasturbine im Abgastrakt der Brennkraftmaschine eingesetzt. Mit der Aufladung der Brennkraftmaschine wird die Luft- und Kraftstoffmenge in den Zylindern erhöht und daraus ein merklicher Leistungsanstieg für die Brennkraftmaschine gewonnen. Der dafür verwendete Abgasturbolader setzt sich standardmässig aus einem Rotor, bestehend aus einem Verdichterrad und einem Turbinenrad sowie der Wellenlagerung, den strömungsführenden Gehäuseteilen (Verdichtergehäuse, Turbinengehäuse) und dem Lagergehäuse zusammen.

Wird die Brennkraftmaschine unter Volllast betrieben, und die Abgasturbine des Abgasturboladers entsprechend mit einem grossen Abgasstrom beaufschlagt, werden sehr hohe Umfangsgeschwindigkeiten an den Laufschaufelspitzen der Turbinen- sowie der Verdichterräder erreicht. Die maximale zulässige Rotordrehzahl eines Turboladers ist eine Funktion der Radgrösse, der Geometrie sowie der Festigkeitswerte der verwendeten Materialien. Generell unterliegen die rotierenden Komponenten sehr hohen Fliehkraftbelastungen und somit hohen Materialspannungen. Fehlstellen im Materialgefüge können unter Umständen zum Bersten des Verdichter- oder Turbinenrades führen, mit unvorhersehbaren Folgen für die benachbarten Gehäuse.

Das initiale Versagensbild eines Verdichterrades lässt sich durch einen Schaufelbruch respektive ein mehrteiliges Nabenbersten beschreiben. Beim Schaufelbersten versagen die Schaufeln im Fussbereich des Verdichters, wobei die Radnabe intakt bleibt. Beim mehrteiligen Nabenbersten zerfällt der Nabenbereich meist in zwei bis vier Bruchstücke. Der kritischste Fall des Verdichterberstens ist der 3-teilige Nabenbruch mit drei etwa gleich grossen Bruchstücken (3x120° Sektoren). Das Berstschutzkonzept (Containmentkonzept) eines Abgasturboladers ist dahingehend auszulegen, dass sämtliche Bruchstücke, für den Fall eines mehrteiligen Nabenberstens, bei einer vorgegebenen Berstdrehzahl innerhalb der äusseren Gehäuseummantelung zurückgehalten werden. So wird bei der Konstruktion des Abgasturboladers darauf geachtet, dass die kinetische Energie des Verdichters bereits in den inneren, rotornahen Gehäusepartien durch plastische Deformation abgebaut wird und dadurch die verbleibende kinetische Energie der radial nach Aussen geschleuderten Bruchstücke nicht ausreicht, um die äussere Gehäuseummantelung zu durchdringen oder um die äusseren Gehäuseverbindungen (z.B. Schrauben) zum Versagen zu bringen.

Verschiedene Massnahmen zur Reduktion der Belastung der Gehäuseverbindung im Falle eines berstenden Verdichterrades sind bekannt.

Gemäss WO 02/090722 ist eine Sollbruchstelle in der den Strömungskanal über den Laufschaufeln des Verdichterrades radial aussen begrenzenden Gehäuseeinsatzwand vorgesehen, um im Falle eines Verdichterradberstens das axiale Wegschleudern von Gehäuseteilen oder am Verdichtergehäuse befestigten Bauteilen zu verhindern.

In EP 1-586-745 wird mittels eines Stützflansches und eines ausreichend grossen Abstands des Stützflansches zur Gehäuseeinsatzwand verhindert, dass im Falle eines berstenden Verdichterrades eine direkte axiale Impulsübertragung von wegfliegenden Verdichterradteilen auf das Lufteintrittsgehäuse stattfindet und so die Belastung der oberen Verbindungen zwischen den Gehäuseteilen reduziert und das Aufbrechen der Verbindung sowie das Austreten der Bruchstücke unterbunden.

In einer weiteren Variante gemäss GB 2-414-769 wird die axiale Belastung der Gehäuseeinsatzwand beim Nabenbersten durch die lange Dehnschrauben ausreichend aufgenommen und die geschraubte Flanschverbindung zwischen dem Verdichtergehäuse und dem Lagergehäuse hinreichend entlastet.

In der Variante nach DE 10-2004-028-133 wird eine derartige Dehnschraube mit einer zusätzlichen Passung zwischen der Schraube, der Gehäuseeinsatzwand und dem Verdichtergehäuse versehen. Durch die Passung werden die beim Bersten auftretenden Umfangskräfte aufgenommen und ein Verdrehen der Einsatzwand zum Verdichtergehäuse vermieden.

In DE 10-2005-039-820 wird die Gehäuseeinsatzwand mit Halteeinrichtung ergänzt, um dadurch die axial nach vorne geschleuderten Bruchstücke des Verdichterrades sowie der Gehäuseeinsatzwand aufzufangen respektive zu verklemmen.

Die oben beschriebenen Varianten benötigen meist grosse Bauvolumen zur Umsetzung der darin beschriebenen Merkmale. Weiter werden in einigen Varianten sehr lange Dehnpassschrauben benötigt, was höhere Anforderungen an die Genauigkeit der Gehäusefertigung, die Fertigungskosten sowie die Baumasse des Turboladers stellt. In DE 10-2005-039-820, DE 10-2004-028-133 sowie GB 2-414-769 werden die axial wirkenden Berstkräfte zuerst durch die Dehnpassschrauben aufgenommen und erst anschliessend über die Gehäusewandung in die oberen, kürzeren Schraubverbindungen zwischen Verdichter- und Lagergehäuse geleitet. Diese letztgenannten Schraubenverbindungen sind die kritischen und zu schützenden Stellen eines verdichterseitigen Berstkonzepts.

### Kurze Darstellung der Erfindung

Die Aufgabe der Erfindung besteht darin, den Gehäuseverbund eines Verdichters eines Abgasturboladers für den Fall eines versagenden Verdichterrades berstsicher zu gestalten, indem die äusseren Gehäuseverbindungen zwischen dem Verdichtergehäuse und dem Lagergehäuse vor einem Versagen geschützt werden.

Erfindungsgemäss wird dies mit einem Gehäuseverbund erreicht, welcher einen an einem Axialanschlag des äusseren Verdichtergehäuses anliegenden Gehäuseeinsatzes sowie ein Biegeelement im Kraftfluss zwischen der den Strömungskanal begrenzenden Einsatzwandkontur und dem äusseren Verdichtergehäuse umfasst. Das Biegeelement setzt sich dabei aus einem, in einem Winkel, vorzugsweise senkrecht zur axialen Richtung ausgerichteten Tragelement, welches optional als ein umlaufender Tragring ausgebildet ist, und in axialer Richtung vor- und nachgelagerten Stegen zusammen, wobei die Stege axial vor dem Tragelement und die Stege axial nach dem Tragelement in einer Richtung senkrecht zur Axialen - also in Umfangsrichtung und/ oder in radialer Richtung - versetzt zueinander angeordnet sind. Dank diesen versetzt angeordneten Stegen wird der berstbedingte axiale Kraftfluss zwischen der Einsatzwandkontur und dem äusseren Verdichtergehäuse zweifach umgelenkt und dadurch eine axial weiche Biegekonstruktion erreicht. Dabei wird die axiale Belastung in den äusseren Gehäuseverbindungen (Schrauben) signifikant reduziert.

Beim Verdichterbersten drücken die einzelnen Bruchstücke in axialer, radialer sowie in Umfangsrichtung auf den Gehäuseeinsatz. Das Biegeelement wird erfindungsgemäss im Bereich des umlaufenden Rings plastisch axial gestaucht und dadurch kinetische Berstenergie abgebaut. So gelangt nur ein Bruchteil der ursprünglich vorhandenen Berstenergie über die Auflageflächen der Befestigungsstege des Gehäuseeinsatzes ins äussere Verdichtergehäuse und schlussendlich in die zu schützende Verbindung zum Lagergehäuse.

Das erfindungsgemässe Berstkonzept sorgt für den Fall eines Verdichterbersten auf einem möglichst kleinen Bauraum und mit einer geringen Anzahl Standardschrauben für eine hohe axiale Entlastung der Verbindung zwischen dem Verdichtergehäuse und dem Lagergehäuse.

Die beim Versagen frei werdende kinetische Energie wird hauptsächlich durch eine plastische Deformation der inneren Gehäuseteile aufgenommen. Dadurch werden die äussere Gehäuseummantelung und die Gehäuseverbindungsschrauben weitgehend entlastet.

Weitere Vorteile ergeben sich aus den abhängigen Ansprüchen.

### Kurze Beschreibung der Zeichnungen

Folgend ist anhand der Zeichnungen eine Ausführungsform des erfindungsgemässen Berstkonzepts für den Verdichter eines Abgasturboladers beschrieben. Hierbei zeigt
- Fig. 1: ein Schnittbild eines Abgasturboladers gemäss dem Stand der Technik, mit einem Radialverdichter mit einem äusseren Verdichtergehäuse (Spiralgehäuse) und einem Gehäuseeinsatz als inneres Verdichtergehäuse,
- Fig. 2: ein Schnittbild eines Verdichtergehäuses mit dem äusseren Verdichtergehäuse und dem erfindungsgemäss ausgestalteten Gehäuseeinsatz,
- Fig.3: eine isometrische Ansicht auf den erfindungsgemäss ausgestalteten Gehäuseeinsatz nach Fig. 2, und
- Fig.4: eine Seitenansicht in radialer Richtung auf den erfindungsgemäss ausgestalteten Gehäuseeinsatz nach Fig. 2 mit angedeuteter Verbiegung im Berstfall.

### Weg zur Ausführung der Erfindung

Fig. 1 zeigt einen Abgasturbolader gemäss dem Stand der Technik mit einem Radialverdichter und einer Radialturbine. Das Turbinenrad 9 ist auf der Welle 8 befestigt oder einteilig mit dieser ausgeführt. Das Turbinengehäuse 90 umschliesst das Turbinenrad und begrenzt die Strömungskanäle, welche das heisse Abgas von der Brennkraftmaschine über das Turbinenrad zu den Auspuffanlagen führen. Das Verdichterrad 1 ist ebenfalls auf der Welle 8 befestigt. Das Verdichtergehäuse 10 setzt sich in der Regel aus mehreren Gehäuseteilen zusammen und wird mittels einer äusseren Befestigung 7 am Lagergehäuse festgeschraubt. Je nach Aufbaukonzept wird das mehrteilige Verdichtergehäuse in bestimmter Reihenfolge zusammengesetzt. Im dargestellten Fall wird erst das innere Verdichtergehäuse, der Gehäuseeinsatz 10, in das äussere Verdichtergehäuse, das Spiralgehäuse 20, eingeschoben und allenfalls mit Befestigungsmitteln kraft- oder formschlüssig daran befestigt. Danach wird die Einheit aus innerem und äusserem Verdichtergehäuse über das bereits auf der Welle angeordnete Verdichterrad 1 geschoben und mit dem Lagergehäuse 80 verbunden. Optional kann das innere Verdichtergehäuse 10, wie im abgebildeten Fall angedeutet, beim Verbinden mit dem Lagergehäuse im Bereich des Diffusors stromab des Verdichteraustritts über Diffusorschaufeln 19 gegen eine Kontaktfläche des Lagergehäuses 80 gepresst und somit im Betrieb zwischen dem äusseren Verdichtergehäuse 20 und dem Lagergehäuse 80 festgeklemmt werden.

Alternativ gibt es Aufbaukonzepte, bei welchen das innere Verdichtergehäuse, also der Gehäuseeinsatz, nachträglich in das bereits mit dem Lagergehäuse verbunden äussere Verdichtergehäuse eingesetzt und von der Verdichterseite her mittels Schrauben am äusseren Verdichtergehäuse befestigt wird.

Fig. 2 zeigt einen vergrössert dargestellten Ausschnitt eines Verdichtergehäuses welches analog dem vorhergehenden aufgebaut ist, welches jedoch über einen erfindungsgemäss ausgestalteten Gehäuseeinsatz 10 verfügt. Der Gehäuseeinsatz ist am äusseren Verdichtergehäuse (Spiralgehäuse) 20 befestigt und, im Fall eines beschaufelten Diffusors, optional zwischen dem äusseren Verdichtergehäuse 20 und dem Lagergehäuse 80 über die Schaufel 19 des Diffusors festgeklemmt. Der Gehäuseeinsatz 10 ist einteilig ausgebildet, umfasst jedoch mehrere funktionelle Teilbereiche.

Gegen radial innen begrenzt die Einsatzwandkontur 11 den Strömungskanal 61. Zwischen der Nabe des Verdichterrades 1 und der Einsatzwandkontur 11 strömt demnach die Luft, welche den Brennkammern der Brennkraftmaschine zugeführt werden soll. Die Einsatzwandkontur 11 ist bei einem Radialverdichter im Eingangsbereich axial ausgerichtet und verläuft anschliessend in die radiale Richtung gekrümmt und mündet in einem spiralförmigen Sammelraum 62 des äusseren Verdichtergehäuses. Im Bereich des Diffusors stromab des Verdichteraustritts kann die Einsatzwandkontur mit einer Sollbruchstelle 17 versehen sein, welche im Berstfall des Verdichterrades die Einsatzwandkontur gezielt brechen lässt, und dadurch den erfindungsgemäss vorgesehenen Energieabbau im Innern des Gehäuseeinsatzes unterstützt.

Zur Zentrierung des Gehäuseeinsatzes 10 am äusseren Verdichtergehäuse 20 umfasst der Gehäuseeinsatz einen Zentrierring 12, welcher am äusseren Verdichtergehäuse aufliegt. Optional kann die Auflagefläche mittels eines Dichtelementes (Dichtungsring) abgedichtet werden. Optional kann, wie das in der Fig. 2 angedeutet ist, das äussere Verdichtergehäuse 20 im Bereich der Auflagefläche zum Zentrierring einen zur Verdichtereintrittsseite hin (also in der Fig. nach links) enger werdenden Querschnitt aufweisen, wodurch sich im Berstfall eine Verklemmung des Zentrierrings in der Verengung der Auflagefläche am äusseren Verdichtergehäuse ergeben kann. Mit einer solchen Verklemmung kann ein Teil der Berstenergie im Bereich des Zentrierringes 12 abgebaut werden.

Der Zentrierring 12 ist über einen Verbindungssteg 16 mit der inneren Einsatzwandkontur 11 verbunden. Der Verbindungssteg 16 kann, wie in der Fig. 2 angedeutet ist, optional doppelt gekrümmt (S-förmig) ausgeführt sein. Im Berstfall wird der S-förmig gebogene Verbindungssteg 16 stark auf Biegung belastet und dadurch eine hohe axiale Nachgiebigkeit des Gehäuseeinsatzes bei einer berstbedingten Stossbelastung auf die äusseren Gehäuseverbindungen erreicht

Vom Zentrierring 12 aus führen axial gerichtete Stege 14 zu einem Tragring 13, welcher über ebenfalls axial gerichtete Befestigungsstege 15 an einem Axialanschlag 21 des äusseren Verdichtergehäuses 20 aufliegt. Die Befestigungsstege sind dabei optional mittels Befestigungsmitteln 18 am äusseren Verdichtergehäuse befestigt, beispielsweise können Schrauben oder Schraubenstifte in dafür vorgesehenen Öffnungen in den Befestigungsstegen angeordnet sein. Der Tragring kann optional in mehrere ringsegmentförmige Tragelemente aufgeteilt sein, welche Tragelemente dann auf beiden axialen Stirnseiten jeweils je mindestens einen Steg aufweist, wobei die Stege auf den gegenüberliegenden Stirnseiten zueinander versetzt angeordnete sind.

Die Stege 14 zwischen dem Tragring 13 und dem Zentrierring 12 sind entlang dem Umfang des Tragrings verteilt. Die Befestigungsstege 15 sind ebenfalls entlang dem Umfang des Tragrings verteilt, sind jedoch zu den Stegen 14 versetzt angeordnet. Optional können die Befestigungsstege und die Stege zusätzlich zur oder anstelle der Versetzung in Umfangsrichtung auch in radialer Richtung zueinander versetzt angeordnet sein.

Die Befestigungsstege 15, der Tragring 13, die Stege 14 zwischen dem Tragring und dem Zentrierring und der Zentrierring 12 bilden zusammen ein Biegeelement 111. Fig. 3 und Fig. 4 zeigen den ausgebauten Gehäuseeinsatz 10 mit der Biegeelementkonstruktion. Die Stege des Biegeelements 111 sind in dieser Ausführung jeweils um eine halbe Teilung in Umfangsrichtung versetzt. Dank dieses Versatzes wird der Kraftfluss zwischen dem Zentrierring 12 und dem Axialanschlag 21 am äusseren Verdichtergehäuse 20 über den Stegen 14 zwischen dem Zentrierring und dem Tragring, den umlaufenden Tragring 13, sowie den Befestigungsstegen 15, zweifach umgelenkt und dadurch eine axial weiche Biegekonstruktion erreicht.

Beim Verdichterbersten kann der Gehäuseeinsatz 10 durch das Auftreffen der Verdichterradbruchstücke in Umfangsrichtung verdreht werden, was zu einem Abscheren der Verbindung 18 zwischen den Befestigungsstegen 15 und dem äusseren Verdichtergehäuse und somit einer teilweisen Dissipation der kinetischen Berstenergie führen kann. Die axialen Berstkräfte werden über den Gehäuseeinsatz 10 in das äussere Verdichtergehäuse 20 und abschliessend in die äussere Gehäuseverbindung 7 eingeleitet. Um ein Austreten der Bruchstücke nach Aussen zu verhindern ist somit immer sicher zu stellen, dass die Gehäuseverbindung 7 intakt bleibt und das Lagergehäuse 80 und das äussere Verdichtergehäuse 20 zusammenhält. Um dies zu erreichen, wird erfindungsgemäss ein grosser Teil der Energie in dem Gehäuseeinsatz abgebaut. Die nach Aussen geschleuderten Bruchstücke können sich zwischen dem Gehäuseeinsatz und dem Lagergehäuse derart verkeilen, dass hohe Axialkräfte neben dem Gehäuseeinsatz auch das äussere Verdichtergehäuse sowie das Lagergehäuse belasten. In erster Linie belasten die Bruchstücke des Verdichterrades jedoch die Einsatzwandkontur 11. Über den Verbindungssteg 16 werden die Axialkräfte auf den Zentrierring 12 übertragen. Vom Zentrierring 12 wiederum werden die Axialkräfte über die Stege 14 auf den Tragring 13 übertragen. Der umlaufende Tragring 13 wird in der Folge im Bereich der Verbindung zu den Stegen 14 plastisch gestaucht, wie dies in der Fig. 4 anhand des gepunkteten Verlaufs des Tragrings 13' angedeutet ist. Durch die plastische Verformung des Tragrings wird kinetische Berstenergie abgebaut. So gelangt nur ein Bruchteil der ursprünglich vorhandenen Berstenergie über die Auflageflächen der Befestigungsstege 15 ins äussere Verdichtergehäuse 20 und schlussendlich in die zu schützende Gehäuseverbindung 7 im radial äusseren Bereich des Verdichtergehäuses.

Die Stege und die Ringe des Biegeelementes sind konstruktiv so auszulegen, dass für den normalen Turboladerbetrieb eine ausreichend hohe Steifigkeit erreicht wird und die Einsatzwand als starr anzunehmen ist, womit die Spiele zwischen dem Verdichterrad und dem Gehäuse nicht beeinträchtigt werden. Weiter ist bei der Auslegung des Biegeelementes darauf zu achten, dass die erzielten Eigenfrequenzen der Einsatzwand nicht in den Frequenzbereich des motorinduzierten Anregungsspektrums zu liegen kommen. Der Gehäuseeinsatz kann aus einem Gusswerkstoff (z.B. GGG-40) bestehen.

Die Einsatzwandkontur 11 kann optional einen den Strömungskanal 61 radial umgebenden Hohlraum gegen den Strömungskanal abgrenzen, in dem bereits teilweise verdichtete Luft aus dem Bereich der Verdichterradschaufeln zurück in den Ansaugbereich geführt werden kann. Hierzu kann optional in die Einsatzwandkontur ein zumindest teilweise umlaufender Schlitz im Bereich der Verdichterradschaufeln eingelassen sein.

Anstelle des streng senkrecht zur axialen Richtung ausgerichteten Tragrings kann auch ein in einem Winkel, vorzugsweise in einem Winkel im Bereich zwischen 60° und 90° zur axialen Richtung ausgerichteter Tragring vorgesehen sein, welcher ebenfalls erfindungsgemäss gestaucht werden und dadurch Berstenergie aufnehmen kann.

### Bezugszeichenliste

- 1: Verdichterrad
- 7: Befestigung des Verdichtergehäuses am Lagergehäuse
- 8: Welle
- 9: Turbinenrad
- 10: Gehäuseeinsatz (inneres Verdichtergehäuse)
- 11: Einsatzwandkontur
- 12: Zentrierring
- 13: Tragelement, Tragring
- 14: Steg
- 15: Befestigungs-Steg
- 16: Verbindungs-Steg
- 17: Sollbruchstelle
- 18: Befestigungsmittel (Bohrung/ Schraube)
- 19: Diffusorschaufel
- 20: Spiralgehäuse (äusseres Verdichtergehäuse)
- 21: Axialanschlag
- 61: Strömungskanal
- 62: Sammelraum im Spiralgehäuse
- 80: Lagergehäuse
- 90: Turbinengehäuse
- 111: Biegeelement

## Patentansprüche

1. Verdichter eines Abgasturboladers, umfassend ein um eine Achse drehbares Verdichterrad (1), ein äusseres Verdichtergehäuse (20) sowie einen radial ausserhalb des Verdichterrades (1) angeordneten Gehäuseeinsatz (10), wobei der Gehäuseeinsatz eine Einsatzwandkontur (11) umfasst, welche zusammen mit einer Nabe des Verdichterrades (1) einen Strömungskanal (61) begrenzt,
**dadurch gekennzeichnet, dass**
der Gehäuseeinsatz (10) an einem zum Verdichterrad hin gerichteten Axialanschlag (21) des äusseren Verdichtergehäuses (20) anliegt, wobei zum Übertragen von Axialkräften von der Einsatzwandkontur (11) zum äusseren Verdichtergehäuse (20) ein Biegeelement (111) vorgesehen ist, wobei das Biegeelement (111) mindestens zwei axial ausgerichtete und versetzt zueinander angeordnete Stege (14, 15) sowie ein die Stege (14, 15) miteinander verbindendes Tragelement (13) umfasst, wobei das Tragelement (13) in einem Winkel zur axialen Richtung ausgerichtet und bezüglich der axialer Richtung zwischen den Stegen (14, 15) angeordnet ist.

2. Verdichter nach Anspruch 1, wobei das Biegeelement (111) ein ringsegmentförmiges Tragelement (13) umfasst, wobei das Tragelement (13) in Umfangsrichtung des Verdichterrades ausgerichtet ist, und wobei das Tragelement (13) auf einer axialen Seite mehrere axial ausgerichtete Stege (14) und auf der anderen axialen Seite mindestens einen axial ausgerichteten Steg (15) aufweist.

3. Verdichter nach Anspruch 1, das Biegeelement (111) ein ringförmiges Tragelement (13) umfasst, wobei das Tragelement (13) in Umfangsrichtung des Verdichterrades angeordnet ist, und wobei das Tragelement (13) auf beiden axialen Seiten mehrere axial ausgerichtete Stege (14, 15) aufweist.

4. Verdichter nach Anspruch 1, wobei das Tragelement (13) senkrecht zur axialen Richtung ausgerichtet und bezüglich der axialer Richtung zwischen den Stegen (14, 15) angeordnet ist.

5. Verdichter nach Anspruch 4, wobei das Biegeelement (111) ein ringsegmentförmiges Tragelement (13) umfasst, wobei das Tragelement (13) in Umfangsrichtung des Verdichterrades ausgerichtet ist, und wobei das Tragelement (13) auf einer axialen Seite mehrere axial ausgerichtete Stege (14) und auf der anderen axialen Seite mindestens einen axial ausgerichteten Steg (15) aufweist.

6. Verdichter nach Anspruch 4, das Biegeelement (111) ein ringförmiges Tragelement (13) umfasst, wobei das Tragelement (13) in Umfangsrichtung des Verdichterrades angeordnet ist, und wobei das Tragelement (13) auf beiden axialen Seiten mehrere axial ausgerichtete Stege (14, 15) aufweist.

7. Verdichter nach einem der Ansprüche 1 bis 6, wobei zum Übertragen von Axialkräften von der Einsatzwandkontur (11) zum Axialanschlag (21) des äusseren Verdichtergehäuses (20) das Biegeelement (111) im Kraftfluss zwischen der Einsatzwandkontur (11) und dem Axialanschlag (21) angeordnet ist.

8. Verdichter nach einem der Ansprüche 1 bis 6, wobei das Biegeelement (111) Teil des äusseren Verdichtergehäuses (20) ist und zum Übertragen von Axialkfäften von der Einsatzwandkontur (11) zum äusseren Verdichtergehäuse (20) der Axialanschlag (21) im Kraftfluss zwischen der Einsatzwandkontur (11) und dem Biegeelement (111) angeordnet ist.

9. Verdichter nach einem der Ansprüche 1 bis 6, wobei zum Übertragen von Axialkräften von der Einsatzwandkontur (11) auf das Biegeelement (111) das Biegeelement (111) einen umlaufender Zentrierring (12) umfasst, welcher über einen Verbindungssteg (16) mit der Einsatzwandkontur (11) verbunden ist.

10. Verdichter nach Anspruch 9, wobei der Verbindungssteg (16) zwischen der Einsatzwandkontur (11) und dem Biegeelement (111) doppelt gekrümmt, also im Axialprofil S-förmig, ausgebildet ist.

11. Abgasturbolader, umfassend einen Verdichter nach einem der Ansprüche 1 - 6.

## Claims

1. Compressor of an exhaust-gas turbocharger, comprising a compressor wheel (1) which is rotatable about an axis, comprising an outer compressor housing (20) and comprising a housing insert (10) arranged radially outside the compressor wheel (1), wherein the housing insert comprises an insert wall contour (11) which, together with a hub of the compressor wheel (1), delimits a flow duct (61),
**characterized in that**
the housing insert (10) bears against an axial stop (21), which is directed towards the compressor wheel, of the outer compressor housing (20), wherein a flexural element (111) is provided to transmit axial forces from the insert wall contour (11) to the outer compressor housing (20), wherein the flexural element (111) comprises at least two axially oriented webs (14, 15) arranged offset relative to one another and comprises a support element (13) which connects the webs (14, 15) to one another, wherein the support element (13) is oriented at an angle with respect to the axial direction and is arranged between the webs (14, 15) as viewed in the axial direction.

2. Compressor according to Claim 1, wherein the flexural element (111) comprises an ring-segment-shaped support element (13), wherein the support element (13) is oriented in the circumferential direction of the compressor wheel, and wherein the support element (13) has a plurality of axially oriented webs (14) on one axial side, and has at least one axially oriented web (15) on the other axial side.

3. Compressor according to Claim 1, the flexural element (111) comprising a ring-shaped support element (13), wherein the support element (13) is arranged in the circumferential direction of the compressor wheel, and wherein the support element (13) has a plurality of axially oriented webs (14, 15) on both axial sides.

4. Compressor according to Claim 1, wherein the support element (13) is oriented perpendicular to the axial direction and is arranged between the webs (14, 15) as viewed in the axial direction.

5. Compressor according to Claim 4, wherein the flexural element (111) comprises a ring-segment-shaped support element (13), wherein the support element (13) is oriented in the circumferential direction of the compressor wheel, and wherein the support element (13) has a plurality of axially oriented webs (14) on one axial side, and has at least one axially oriented web (15) on the other axial side.

6. Compressor according to Claim 4, the flexural element (111) comprising a ring-shaped support element (13), wherein the support element (13) is arranged in the circumferential direction of the compressor wheel, and wherein the support element (13) has a plurality of axially oriented webs (14, 15) on both axial sides.

7. Compressor according to one of Claims 1 to 6, wherein to transmit axial forces from the insert wall contour (11) to the axial stop (21) of the outer compressor housing (20), the flexural element (111) is arranged in the force flow between the insert wall contour (11) and the axial stop (21).

8. Compressor according to one of Claims 1 to 6, wherein the flexural element (111) is part of the outer compressor housing (20), and, to transmit axial forces from the insert wall contour (11) to the outer compressor housing (20), the axial stop (21) is arranged in the force flow between the insert wall contour (11) and the flexural element (111).

9. Compressor according to one of Claims 1 to 6, wherein to transmit axial forces from the insert wall contour (11) to the flexural element (111), the flexural element (111) comprises an encircling centring ring (12) which is connected via a connecting web (16) to the insert wall contour (11).

10. Compressor according to Claim 9, wherein the connecting web (16) between the insert wall contour (11) and the flexural element (111) is of doubly curved form, that is to say S-shaped in axial profile.

11. Exhaust-gas turbocharger comprising a compressor according to one of Claims 1 to 6.

## Revendications

1. Compresseur d'une turbosoufflante à gaz d'échappement, comprenant une roue de compresseur (1) pouvant tourner autour d'un axe, un boîtier de compresseur extérieur (20) ainsi qu'un insert de boîtier (10) disposé radialement à l'extérieur de la roue de compresseur (1), l'insert de boîtier comprenant un contour de paroi d'insert (11) qui, conjointement avec un moyeu de la roue de compresseur (1), limite un canal d'écoulement (61),
**caractérisé en ce que**
l'insert de boîtier (10) s'applique contre une butée axiale (21) du boîtier de compresseur extérieur (20), orientée vers la roue de compresseur, un élément flexible (111) étant prévu pour le transfert des forces axiales depuis le contour de paroi d'insert (11) jusqu'au boîtier de compresseur extérieur (20), l'élément flexible (111) comprenant au moins deux nervures (14, 15) orientées axialement et disposées de manière décalée l'une par rapport à l'autre, ainsi qu'un élément porteur (13) reliant les nervures (14, 15) l'une à l'autre, l'élément porteur (13) étant orienté suivant un angle par rapport à la direction axiale et étant disposé entre les nervures (14, 15) par rapport à la direction axiale.

2. Compresseur selon la revendication 1, dans lequel l'élément flexible (111) comprend un élément porteur (13) en forme de segment annulaire, l'élément porteur (13) étant orienté dans la direction périphérique de la roue de compresseur, et l'élément porteur (13) présentant plusieurs nervures orientées axialement (14) sur un côté axial et au moins une nervure orientée axialement (15) sur l'autre côté axial.

3. Compresseur selon la revendication 1, dans lequel l'élément flexible (111) comprend un élément porteur (13) de forme annulaire, l'élément porteur (13) étant disposé dans la direction périphérique de la roue de compresseur, et l'élément porteur (13) présentant plusieurs nervures (14, 15) orientées axialement sur les deux côtés axiaux.

4. Compresseur selon la revendication 1, dans lequel l'élément porteur (13) est orienté perpendiculairement à la direction axiale et est disposé entre les nervures (14, 15) par rapport à la direction axiale.

5. Compresseur selon la revendication 4, dans lequel l'élément flexible (111) comprend un élément porteur (13) en forme de segment annulaire, l'élément porteur (13) étant orienté dans la direction périphérique de la roue de compresseur et l'élément porteur (13) présentant plusieurs nervures orientées axialement (14) sur un côté axial et au moins une nervure orientée axialement (15) sur l'autre côté axial.

6. Compresseur selon la revendication 4, dans lequel l'élément flexible (111) comprend un élément porteur annulaire (13), l'élément porteur (13) étant disposé dans la direction périphérique de la roue de compresseur et l'élément porteur (13) présentant plusieurs nervures orientées axialement (14, 15) sur les deux côtés axiaux.

7. Compresseur selon l'une quelconque des revendications 1 à 6, dans lequel, pour le transfert des forces axiales depuis le contour de paroi d'insert (11) jusqu'à la butée axiale (21) du boîtier de compresseur extérieur (20), l'élément flexible (111) est disposé dans le flux de forces entre le contour de paroi d'insert (11) et la butée axiale (21).

8. Compresseur selon l'une quelconque des revendications 1 à 6, dans lequel l'élément flexible (111) fait partie du boîtier de compresseur extérieur (20) et est disposé, pour le transfert des forces axiales depuis le contour de paroi d'insert (11) jusqu'au boîtier de compresseur (20) de la butée axiale (21), dans le flux de forces entre le contour de paroi d'insert (11) et l'élément flexible (111).

9. Compresseur selon l'une quelconque des revendications 1 à 6, dans lequel, pour le transfert des forces axiales depuis le contour de paroi d'insert (11) à l'élément flexible (111), l'élément flexible (111) comprend une bague de centrage périphérique (12) qui est connectée au contour de paroi d'insert (11) par le biais d'une nervure de liaison (16).

10. Compresseur selon la revendication 9, dans lequel la nervure de liaison (16) est pourvue d'une double courbure entre le contour de paroi d'insert (11) et l'élément flexible (111), c'est-à-dire est réalisée avec un profil axial en forme de S.

11. Turbosoufflante à gaz d'échappement comprenant un compresseur selon l'une quelconque des revendications 1 à 6.
